# EUROPÄISCHE PATENTSCHRIFT

(11) **EP 4 324 756 B1**
(45) Veröffentlichungstag und Bekanntmachung des Hinweises auf die Patenterteilung: **16.04.2025**
(21) Anmeldenummer: 23191323.7
(22) Anmeldetag: 14.08.2023
(51) Int. Cl.: B65D 5/20, B65D 5/24, B65D 5/44, B65D 77/20

(54) **LEBENSMITTELVERPACKUNG**
FOOD PACKAGE
EMBALLAGE ALIMENTAIRE

(30) Priorität: 16.08.2022 AT 506312022
(43) Veröffentlichungstag der Anmeldung: 21.02.2024
(73) Patentinhaber: Maistapack GmbH, 4553 Schlierbach (AT)
(72) Erfinder: Maier, Gottfried, 4540 Bad Hall (AT)
(74) Vertreter: Hübscher & Partner Patentanwälte GmbH

(56) Entgegenhaltungen:
- WO-A1-02/060768
- FR-A1- 2 290 358
- JP-A- 2000 255 562
- JP-A- 2011 235 952

## Beschreibung

Die Erfindung bezieht sich auf eine Lebensmittelverpackung, umfassend einen Behälter aus einem auffaltbaren Kartonzuschnitt, der einen Boden, Wände und gegeneinander faltbare, dreieckförmige Ecklaschen zwischen den Wänden bildet, einen vom Behälter abstehenden, umlaufenden Randflansch aus an den Wänden vorgesehenen Randstegen und einen mit dem Behälter versiegelten Deckel.

Um Faltschachteln auch für flüssigkeits- und gasdichte Lebensmittelverpackungen einsetzen zu können, ist es bekannt (WO 2021/230753 A1), einen Behälter aus einem flüssigkeits- und gasdicht versiegelten Kartonzuschnitt aufzufalten, der durch Faltlinien von einem Boden abgegrenzte Wände und zwischen den Wänden dreieckförmige Ecklaschen bildet, die miteinander und mit den Wänden entlang von Faltlinien verbunden sind, sodass beim Auffalten des Kartonzuschnitts die dreieckförmigen Ecklaschen gegeneinander gefaltet und die paarweise aneinanderliegenden Ecklaschen an eine der beiden Im Eckbereich aneinanderstoßenden Wände angelegt werden. Die die Wände im Eckbereich durchgehend verbindenden Ecklaschen, die sonst zur Verbindung der Wände eingesetzte Klebelaschen ersetzen, ergeben wegen des Fehlens von Klebelaschen einen gas- und flüssigkeitsdichten Behältermantel. Zur Versiegelung dieses Behältermantels mit einem Deckel sind an den Wänden Randstege vorgesehen, die vom Behältermantel abstehen und sich zu einem umlaufenden Randflansch ergänzen. Um eine stufenlose Versiegelungsfläche für den Deckel zu erhalten, können die Randstege von einander gegenüberliegenden Wänden mit auf die Unterseite der Randstege eingeschlagenen Randlaschen versehen werden, die gegenüber den auf die Wandlänge beschränkten Randstegen vorstehen. Da die Randstege der angrenzenden Wände keine eingeschlagenen Randlaschen aufweisen und über die Wandlänge vorstehen, überlappen sich die vorstehenden Randlaschen mit den vorstehenden Randstegen im Eckbereich, wobei die Randstege in einer Ebene zu liegen kommen. Eine andere Möglichkeit, eine stufenlose Versiegelungsfläche bereitzustellen, besteht darin, dass die Randstege der Wände im Eckbereich einen stumpfen Stoß bilden, was jedoch einen zusätzlichen Kartonrahmen erforderlich macht, der auf der Unterseite des Randflansches angebracht wird.

Unabhängig davon, ob die Randstege im Eckbereich einen stumpfen Stoß bilden oder einander mit eingeschlagenen Randlaschen überlappen, besteht die Gefahr einer undichten Versiegelung mit dem Deckel. JP2011235952A offenbart eine Lebensmittelverpackung gemäß dem Oberbegriff des Anspruchs 1.

Der Erfindung liegt somit die Aufgabe zugrunde, eine gas- und flüssigkeitsdicht versiegelbare Lebensmittelverpackung unter Einsatz eines Behälters aus einem Kartonzuschnitt zu schaffen.

Ausgehend von einer Lebensmittelverpackung der eingangs geschilderten Art löst die Erfindung die gestellte Aufgabe dadurch, dass der Randflansch einen mit dem Randflansch durch eine entlang des Randflansches umlaufende Klebeschicht gasdicht verbunden Kartonrahmen trägt, der einwärts gefalzte, den vom Behälter abstehenden Randflansch umgreifende Randlaschen aufweist und mit dem Deckel versiegelt ist.

Durch den auf den Randflansch des Behälters dicht aufgeklebten Kartonrahmen wird in einfacher Weise eine allen Anforderungen gerecht werdende Siegelfläche für den Deckel geschaffen, die unabhängig von Fertigungstoleranzen und der Ausgestaltung der Randstege im Eckbereich ist. Es muss lediglich für eine gas- und flüssigkeitsdichte Verbindung des Kartonrahmens mit dem umlaufenden Randflansch des Behälters gesorgt werden, was mithilfe einer umlaufenden Klebeschicht ohne Schwierigkeiten sichergestellt werden kann, zumal durch den den Behälterflansch beidseitig umfassenden Kartonrahmen eine Siegelfläche erhalten wird, an die bei einer entsprechenden Abstützung des durch den Kartonrahmen versteiften Behälterflansches ein Deckel auch mit höherem Druck angepresst werden kann, ohne ein Durchdrücken allfälliger Flanschstufen, Fugen oder Stöße auf die Siegelfläche befürchten zu müssen. Außerdem wird durch das Einschlagen der Randlaschen um den Randflansch der Kartonrahmen gegenüber dem Randflansch ausgerichtet, ohne hierfür gesonderte Maßnahmen vorsehen zu müssen.

Um das Einschlagen der Randlaschen zu erleichtern, kann der Kartonrahmen entlang der Falzlinien für die Randlaschen abschnittsweise durchtrennt werden. Durch die dadurch entstehenden Schlitze können auch allfällige Luftbläschen aus der Klebeschicht während des Andrückens des Kartonrahmens an den Randflansch entweichen.

Vorteilhafte Konstruktionsbedingungen werden auch durch ein Zusammensetzen des Kartonrahmens aus zwei Rahmenteilen sichergestellt, weil in diesem Fall der Verschnitt beim Ausstanzen der Zuschnitte für den Kartonrahmen klein gehalten werden kann, insbesondere wenn der Kartonrahmen diagonal geteilt wird.

In der Zeichnung ist der Erfindungsgegenstand beispielsweise dargestellt. Es zeigen
- Fig. 1: eine erfindungsgemäße Lebensmittelverpackung ausschnittsweise im Bereich einer Wand in einer zum Teil aufgerissenen Draufsicht,
- Fig. 2: einen Schnitt nach der Linie II-II der Fig. 1 in einem größeren Maßstab,
- Fig. 3: einen Kartonzuschnitt zum Auffalten eines Behälters für eine erfindungsgemäße Lebensmittelverpackung und
- Fig. 4: einen Zuschnitt für den den Randflansch des Behälters abdeckenden Kartonrahmen.

Ein Kartonzuschnitt zum Auffalten eines Behälters für eine erfindungsgemäße Lebensmittelverpackung bildet gemäß der Fig. 3 den Boden 1, die vom Boden 1 durch Faltlinien 2 abgegrenzten Wände 3, 4 des Behälters und dreieckförmige Ecklaschen 5, 6, die durch eine Faltlinie 7 miteinander und Faltlinien 8 mit den anschließenden Wänden 3, 4 verbunden sind. Die Wände 3, 4 sind mit durch Faltlinien 9, 10 abgegrenzten Randstegen 11, 12 versehen.

Beim Auffalten des Behälters aus dem Kartonzuschnitt werden die Wände 3, 4 um die Faltlinien 2 gegenüber dem Boden 1 aufgebogen, wobei die dreieckförmigen Ecklaschen 5, 6 unter einem gleichzeitigen Verschwenken um die wandseitigen Faltlinien 8 um die Faltlinie 7 gegeneinander gefaltet werden. Die entweder nach außen oder nach innen gefalteten Ecklaschen 5, 6 werden dann gegen eine der anschließenden Wände 3, 4 angelegt und verklebt. Im dargestellten Ausführungsbeispiel werden die nach innen zusammengefalteten Ecklaschen 5, 6 gegen die Innenseite der Wände 3 eingeschlagen und mit diesen Wänden 3 verklebt.

Die nach außen um die Faltlinien 9 abgekanteten Randstege 11, 12 ergänzen einander bei einem aufgefalteten Behälter zu einem umlaufenden Randflansch 13, wobei die über die Wandlängen vorstehenden Enden der Randstege 11, 12 vorzugsweise stumpf stoßend aneinander anschließen, wie dies insbesondere der Fig. 1 entnommen werden kann.

Zum Unterschied zu bekannten Behältern dieser Art bildet der umlaufende Randflansch13 jedoch keine Siegelfläche für einen üblicherweise in Form einer Folie vorliegenden Deckel 14, sondern trägt zur Ausbildung einer Siegelfläche einen gesonderten Kartonrahmen 15, der mithilfe einer umlaufenden Klebeschicht 16 gas- und flüssigkeitsdicht mit dem Randflansch 13 verbunden ist. Durch die Klebeschicht 16 kann allfällige Stufen, Stöße oder Fugen im Verlauf des Randflansches 13 ohne Schwierigkeiten ausglichen werden.

Ein Zuschnitt für einen solchen Kartonrahmen 15 ist in der Fig. 4 beispielsweise dargestellt ist. Wie sich aus diesem Zuschnitt ergibt, ist der Kartonrahmen 15 mit Randlaschen 17 versehen, die entlang von Falzlinien 18 um 180° um den abstehenden Randflansch 13 des Behälters eingeschlagen werden, wie dies insbesondere aus der Fig. 2 hervorgeht. Der zwischen dem Kartonrahmen 15 und den eingeschlagenen, einwärts gefalzten Randlaschen 17 des Kartonrahmens 15 eingeklebte Randflansch 13 des Behälters erfährt durch diese Maßnahme nicht nur eine Versteifung, sondern verbessert auch die Voraussetzungen für eine Siegelung des Deckels 14 insbesondere bei einer Massenfertigung, weil bei einer entsprechenden Abstützung des Randflansches 13 der Deckel 14 unter einem entsprechenden Druck an die auch unter dieser Druckbelastung ebene Siegelfläche des Kartonrahmens 15 angedrückt werden kann.

Um das Einschlagen der Randlaschen 17 des Kartonrahmens 15 um die Falzlinien 18 zu erleichtern, kann der Kartonrahmen 15 entlang der Falzlinien 18 abschnittsweise durchtrennt werden, sodass sich entlang der Falzlinien 18 Schlitze 19 ergeben, durch die allfällige Lufteinschlüsse aus der Klebeschicht 16 beim Verkleben des Kartonrahmens 15 mit dem Randflansch 13 des Behälters entweichen können.

Durch das Einschlagen der Randlaschen 17 um den Randflansch 13 des Behälters wird der Kartonrahmen 15 automatisch gegenüber dem Randflansch 13 ausgerichtet, was die Fertigung der Lebensmittelverpackung erleichtert.

Damit die Randlaschen 17 benachbarter Schenkel des Kartonrahmens 15 beim Einschlagen um den Randflansch 13 einander nicht überlappen, bedarf es eines entsprechenden Zuschnitts. Die Randlaschen 17 bilden zu diesem Zweck zwischen sich einen stumpfen Stoß, beispielsweise in Form eines Gehrungsschnitts gemäß der Fig. 4, was jedoch keineswegs zwingend ist, insbesondere wenn verhindert werden soll, dass die Randstege 11, 12 des Behälters und die Randlaschen 17 des Kartonrahmens 15 einen übereinstimmenden Stoßverlauf aufweisen.

## Patentansprüche

1. Lebensmittelverpackung, umfassend einen Behälter aus einem auffaltbaren Kartonzuschnitt, der einen Boden (1), Wände (3, 4) und gegeneinander faltbare, dreieckförmige Ecklaschen (5, 6) zwischen den Wänden (3, 4) bildet, einen vom Behälter abstehenden, umlaufenden Randflansch (13) aus an den Wänden (3, 4) vorgesehenen Randstegen (11, 12) und einen mit dem Behälter versiegelten Deckel (14), **dadurch gekennzeichnet, dass** der Randflansch (13) einen mit dem Randflansch (13) durch eine entlang des Randflansches (13) umlaufende Klebeschicht (16) gas- und flüssigkeitsdicht verbunden Kartonrahmen (15) trägt, der einwärts gefalzte, den vom Behälter abstehenden Randflansch (13) umgreifende Randlaschen (17) aufweist und mit dem Deckel (14) versiegelt ist.

2. Lebensmittelverpackung nach Anspruch 1, **dadurch gekennzeichnet, dass** der Kartonrahmen (15) entlang von Falzlinien (18) für die Randlaschen (17) abschnittsweise durchtrennt ist.

3. Lebensmittelverpackung nach Anspruch 1 oder 2, **dadurch gekennzeichnet, dass** der Kartonrahmen (15) aus zwei Rahmenteilen zusammengesetzt ist.

## Claims

1. Food packaging, comprising a container made of a fold-out carton blank which forms a base (1), walls (3, 4) and triangular corner tabs (5, 6) between the walls (3, 4) which corner tabs (5, 6) can be folded towards one another, a circumferential edge flange (13) projecting from the container and consisting of edge webs (11, 12) provided on the walls (3, 4), and a lid (14) sealed to the container, **characterized in that** the edge flange (13) carries a carton frame (15) connected to the edge flange (13) in a gas-tight and liquid-tight manner by an adhesive layer (16) running along the edge flange (13), which carton frame (15) has inwardly folded edge flaps (17) engaging around the edge flange (13) projecting from the container and is sealed to the lid (14).

2. Food packaging according to claim 1, **characterized in that** the carton frame (15) is severed in sections along folding lines (18) for the edge flaps (17).

3. Food packaging according to claim 1 or 2, **characterized in that** the carton frame (15) is put together from two frame parts.

## Revendications

1. Emballage alimentaire, comprenant un récipient constitué d'une découpe en carton dépliable qui forme un fond (1), des parois (3, 4) et des rabats triangulaires (5, 6) repliables l'un contre l'autre entre les parois (3, 4), une bride de bord périphérique (13) faisant saillie du récipient, constituée de bandes de bord (11, 12) prévues sur les parois (3, 4), ainsi qu'un couvercle (14) scellé avec le récipient, **caractérisé en ce que** la bride de bord (13) porte un cadre en carton (15), qui est relié de manière étanche aux gaz et aux fluides à la couche de colle périphérique (16) le long de la bride de bord (13) et présente des rabats de bord (17) pliés vers l'intérieur englobant la bride de bord (13) faisant saillie du récipient et est scellé avec le couvercle (14).

2. Emballage alimentaire selon la revendication 1, **caractérisé en ce que** le cadre en carton (15) est coupé par sections le long de lignes de pliage (18) pour les rabats de bord (17).

3. Emballage alimentaire selon la revendication 1 ou 2, **caractérisé en ce que** le cadre en carton (15) est composé de deux parties de cadre.
